# EUROPÄISCHE PATENTSCHRIFT

(11) **EP 0 057 859 B1**
(45) Veröffentlichungstag und Bekanntmachung des Hinweises auf die Patenterteilung: **28.05.1986**
(21) Anmeldenummer: 82100574.1
(22) Anmeldetag: 28.01.1982
(51) Int. Cl.: B24B 21/04, G11B 5/84

(54) **Vorrichtung zum Bearbeiten der Oberfläche magnetischer Aufzeichnungsträger**
Device for working the surface of a magnetic recording carrier
Dispositif pour l'usinage de la surface d'un dispositif d'enregistrement magnétique

(30) Priorität: 05.02.1981 DE 3103874
(43) Veröffentlichungstag der Anmeldung: 18.08.1982
(73) Patentinhaber: BASF Aktiengesellschaft, 67063 Ludwigshafen (DE)
(72) Erfinder: Gehrung, Manfred, D-6711 Grossniedesheim (DE); Schoettle, Klaus, D-6900 Heidelberg (DE); Kreissler, Helmut, D-7602 Oberkirch (DE); Rudolf, Peter, D-6701 Fussgoenheim (DE); Hack, Joachim, D-6700 Ludwigshafen (DE); Anslinger, Friedrich, D-6713 Freinsheim (DE)

## Beschreibung

Die Erfindung betrifft eine Vorrichtung zum Bearbeiten der Oberfläche magnetischer Aufzeichnungsträger durch Schleifen, mit einem Bewegungsmittel für den magnetischen Aufzeichnungsträger, einem entlang dessen Schichtoberfläche bewegbar geführten Schleifband als Schleifmittel und mindestens einem über diesem zur Schichtoberfläche bewegbar gehaltenen und mit einem Stellorgan verbundenen Andruckelement.

Magnetische Aufzeichnungsträger werden durch Beschichten starrer oder flexibler Unterlagen, z.B. Aluminiumscheiben oder Folien, mit einem mit magnetischen Teilchen, insbesondere Eisenoxid, pigmentierten Lack hergestellt. Die nach dem Beschichtungsvorgang noch bestehenden Unebenheiten müssen mit Rücksicht auf die geringe Schichtdicke schonend beseitigt und eine möglichst kleine, definierte Feinrauhigkeit erreicht werden.

Diese Maßnahme ist notwendig, um einen innigen Kontakt zwischen Aufzeichnungsschicht und Magnetkopf bzw. um ein ruhiges und ungestörtes Flugverhalten bei über der Schichtoberfläche schwebenden Köpfen, z.B. bei Plattenspeichern, zu gewährleisten. Dadurch sollen Beschädigungen der Schichtoberfläche bei Schreib-/Lesebetrieb, z.B. durch Berührung des Schreib/Lesekpfes mit der Platte oder durch Herausreißen von Schichtteilen durch den Kopf an Erhebungen in der Oberfläche, besonders bei flexiblen Aufzeichnungsträgern, vermieden und möglichst geringe Schwankungen der Lesespannung erzielt werden.

Eine häufig zur Oberflächenbearbeitung von flexiblen Aufzeichnungsträgern eingesetzte Vorrichtung bewirkt ein Kalandrieren, bei dem z.B. Kunststoffolien beschichtet und unbeschichtet zwischen zwei sich drehenden Kalanderwalzen, die definiert gegeneinander drücken, hindurchgezogen werden. Das Kalandrieren wird üblicherweise in Längsrichtung der Folienbahn durchgeführt. Geringfügige Unregelmäßkeiten in der Walzenoberfläche verschlechtern daher die Pegelkonstanz der Lesespannung und können zu Pegeleinbrüchen führen.

Zur Bearbeitung von Plattenoberflächen oder Nachbearbeitung von flexiblen Aufzeichnungsträgern, wie beschichtete Folienbahnen und daraus gestanzte Scheiben, verwendet man meist Schleifmittel, beispielweise Keramikwalzen (DE-A 26 11 032), Schleifbänder oder -folien (DE-A 28 03 914). Bei flexiblen Scheiben ist dafür ein antreibbarer Drehteller vorhanden, mit dem die darauf liegende Scheibe mittels einer gummielastischen Unterlage oder Kupplungseinrichtungen der Drehtellerwelle in Rotation versetzt wird. Die Keramikwalze rotiert in entgegengesetzter Richtung und wird dabei an die Scheibe angedrückt. Bei Verwendung eines Schleifbandes oder -folie ist ein Andruckelement vorhanden, mittels dessen das Schleifband an die zu bearbeitende Oberfläche angedrückt wird. Dabei wird das Schleifband langsam von einer Vorratsrolle zu einer Aufwickelrolle transportiert. Die oberflächenbearbeitende Einwirkung beruht teils auf dem Druck des Schleifmittels auf die Oberfläche und teils auf dessen Schichtabtrag. Keramikwalzen nützen sich mit der Zeit ab und verlieren dadurch an Wirksamkeit. Ferner zeigt sich, daß sowohl bei keramikwalzen als auch bei Schleifbändern oder -folien eine struckturfreie Oberfläche nicht zu erreichen ist. Mit ihnen lassen sich zwar ausreichende Werte für die Mikrorauhigkeit erzielen, die Makrorauhigkeit läßt sich jedoch nicht beseitigen. Den Anforderungen an die Pegelkonstanz der Lesespannung und an den Nutzsignal-Rausch-Abstand bei magnetischen Aufzeichnungsträgern können diese Bearbeitungsmethoden daher nicht zufriedenstellend gerecht werden.

Weiterhin ist es aus der FR-A-1 536 761 bekannt, eine Magnetspeicherscheibe mit Hilfe blockförmiger Schleifelemente beidseitig zu bearbeiten. Hierfür ist die Scheibe auf einen antreibbaren Drehteller aufspannbar. Die Schleifelemente werden mittels pneumatischer Arbeitszylinder an die beiden zu bearbeitenden Oberflächen der Scheibe gedrückt. Für zyklische Bewegungen der Schleifelemente radial zur Scheibe ist jeder Arbeitszylinder auf einen pneumatischen Oszillator montiert. Die blockförmigen Schleifelemente unterliegen einer relativ schnellen Abnutzung, so daß auch hier die Schleifwirkung von Scheibe zu Scheibe rasch nachläßt. Für eine gleichmäßig gute Oberflächenqualität der Scheiben ist es daher notwendig, die blockförmigen Schleifelemente häufig zu wechseln, ein für einen rationellen Herstellbetrieb von Magnetspeicherscheiben hinderlicher Umstand.

Das bei mit einer Magnetschicht versehenen Folienbahnen übliche Kalandrieren stellt abgesehen vom Aufwand eine weitere Fehlerquelle dar. Bei den bisherigen Bearbeitungsmethoden kann jedoch auf das Kalandrieren nicht verzichtet werden, da für Lebensdauer und Nutzsignalpegel der Aufzeichnungsträger sonst keine annehmbaren Werte erreicht werden.

Es stellte sich daher die Aufgabe, eine Vorrichtung zu entwickeln, mit der die Oberfläche magnetischer Aufzeichnungsträger mit besserem Ergebnis in der Oberflächenbeschaffenheit und damit in den Aufzeichnungseigenschaften als bisher bearbeitet werden kann, wobei dies nach Möglichkeit ohne das bisher übliche Kalandrieren erreicht werden soll.

Die Lösung der Aufgabe besteht darin, daß die Halterung für das Andruckelement noch zusätzlich quer zur Fortbewegungsrichtung des Aufzeichnungsträgers schwenkbar gelagert ist und für diese Bewegbarkeit mit einem Antriebsorgan in Verbindung steht.

Weitere Einzelheiten und Vorteile der Erfindung ergeben sich aus einem anhand der Zeichnung nachfolgend beschriebenen Ausführungsbeispiel.

Es zeigen
Figur 1 eine schematische Darstellung der Vorrichtung in der Draufsicht für die Bearbeitung eines scheibenförmigen Aufzeichnungsträgers mit einem Schleifband
Figur 2 eine Schnittansicht der Vorrichtung nach Figur 1 gemäß der Schnittlinie I-I
Figur 3 eine schematische Darstellung der Vorrichtung für die Bearbeitung eines bahnförmigen Aufzeichungsträgers mit einem Schleifband und Andruckrollen
Figur 4 eine Vorrichtung wie in Figur 3, jedoch mit einer Andruckleiste anstelle von Andruckrollen.

Für die Bearbeitung eines flexiblen, scheibenförmigen Aufzeichnungsträgers, im weiteren kurz Scheibe 1 genannt, ist ein von einem in der Zeichnung nicht gezeigten Motor antreibbarer Drehteller 2 vorgesehen (Fig. 1 und 2). Dieser ist mit einer gummielastischen Auflage 3 versehen, durch die die aufliegende Scheibe 1 in die Drehbewegung mitgenommen wird und Unregelmäßigkeiten der Scheibenoberfläche auf der Auflageseite, wie Staubpartikel oder sonstige Erhebungen, aufgenommen werden. Über dem Drehteller befindet sich ein mindestens über die gesamte Auflagebreite der Scheibe sich erstreckendes Andruckelement 4 aus Moosgummi oder gleichwertigem Material zum Andrücken eines entlang des Drehtellers 2 verlaufenden Schleifbandes 5, beispielsweise einer Schleiffolie, das von einer Vorratsrolle 6 zu einer Aufwickelrolle 7 geführt ist und während des Andrückens stillsteht. Das Andruckelement hat in seiner zur Scheibenoberfläche parallelen Raumausdehnung die Form eines Trapezes und ist auf einer Halteplatte 8 befestigt, die mittels einer schwalbenschwanzförmigen Verbindung 9 auf einer Schiene 10 in radialer Richtung des Drehtellers verschiebbar gelagert und mit Hilfe einer Schraube 20 feststellbar ist. Für eine schwenkbare Lagerung der Schiene ist ein in Stützen 11 gehaltener Bolzen 12 vorgesehen, der die Schiene senkrecht zu ihrer Längsausdehnung durchdringt. Die Stützen sind an einem Arm 13 befestigt, der über eine kugelgelagerte Büchse 14 auf einer vom Gerätechassis 15 getragenen Achse 16 sowohl senkrecht zur Drehtellerebene verschiebbar als auch parallel zur dieser schwenkbar ist.

Zum Andrücken des Schleifbandes 5 gegen die zu bearbeitende Oberfläche der Schiebe 1 mit Hilfe des Andruckelementes 4 ist am Gerätechassis 15 ein pneumatischer oder hydraulischer Arbeitszylinder 17 angebracht, der über eine Stange 18 mit dem Arm 13 verbunden ist. Zu Beginn des Schleifvorgangs wird damit ein Andruck von etwa 0,2 bar eingestellt, der während einer Bearbeitungszeit von etwa 8 sec auf etwa 2 bar gesteigert und nach weiteren etwa 1 sec wieder auf den Wert Null zurückgenommen wird. Die Drehzahl des Drehtellers liegt vorzugsweise zwischen 100 und 500 U/min. Für ein gleichmäßiges Schleifen der Scheibenoberfläche ist es vorteilhaft, das Andruckelement 4 in radialer Richtung des Drehtellers 2 Pendelbewegungen mit einer Frequenz zwischen 1 und 5 Hertz ausführen zu lassen. Dazu ist ein Elektromotor 19 vorgesehen, dessen Welle 21 über einen exzentrisch angelenkten Stab 22 mit einem am Gehäuse der Büchse 14 befestigten Hebel 23 gelenkig verbunden ist. Wegen der Beweglichkeit des Arms 13 in den beiden zueinander senkrechten Richtungen ist die Stange 18 über diesbezüglich geeignete Gelenke 24 mit dem Arbeitszylinder 17 und dem Arm 13 verbunden; für den Stab 22 bestehen ähnliche gelenkige Verbindungen 25 bzw. eine axiale Verschiebbarkeit an den Drehpunkten.

Die vorstehend beschriebene Vorrichtung ist selbstverständlich nicht die einzig mögliche Ausführungsform. Im Rahmen der Erfindung lassen sich mit den dem Fachmann geläufigen Mitteln und Kenntnissen ohne weiteres noch andere Konstruktionen erstellen. Beispielsweise können die Stützen 11 für die Schiene 10 der Andruckplattenhalterung 8 im Arm 13 in Richtung der Stange 18 verschiebbar geführt sein. Die Lagerung des Arms 13 kann dann auf dessen Schwenkbarkeit beschränkt werden. Der Arbeitszylinder 17 kann auch so angebracht werden, daß er auf das Gehäuse des Kugellagers 14 direkt wirkt oder aber die Achse 16 verschieben kann, auf der das Kugellager dann unverschieblich angeordnet sein würde. Eine weitere Möglichkeit besteht darin, den Drehteller 2 mit Hilfe eines Arbeitszylinders axial zu verschieben.

Für das Bearbeiten eines von einer Abwickelstation zu einer Aufwickelstation laufenden bahnförmigen Aufzeichnungsträgers, im weiteren kurz Bahn 30 genannt, sind entlang dieser mehrere Schleifstationen S angeordnet (Figur 3). Auf- und Abwickelstation sind in der Zeichnung nicht dargestellt. Als Bearbeitungsmittel dient wiederum ein für alle Stationen S gemeinsames Schleifband 31, das während des Schleifvorgangs in Richtung der Bahn 30 von einer Vorratsrolle 32 zu einer Aufwickelrolle 33 transportiert wird. Das Schleifband bewegt sich dabei wesentlich tangsamer als die Bahn, beispielsweise nach einem Geschwindigkeitverhältnis von 1 zu 20 bis 100 (Schleifband zu Bahn), vorzugsweise 1:50. Es können aber auch für jede Schleifstation S einzelne Schleifbänder mit jeweils einer Vorrats-und Aufwickelrolle vorgesehen werden, die dann zweckmäßigerweise in Laufrichtung der Bahn von Station zur Station abnehmende Schleifwirkung aufweisen, wobei hier die Geschwindigkeit der Schleifbänder auch höher sein kann als die der zu bearbeitenden Oberfläche. Bei Einsetzen einer neuen Vorratsrolle ist ein Einlaufvorgang zu berücksichtigen.

Die Schleifstationen bestehen jeweils aus einer antreibbaren Stützrolle 34 für die Bahn 30 und einer Andruckrolle 35 zum Andrücken des Schleifbandes an die Bahn. Stützrolle und Andruckrolle sind mit einer gummielastischen Auflage 36, 37 versehen, beispielsweise aus Moosgummi für die Andruckrolle und Weichgummi oder Polyurethan für die Stützrolle. Die Andruckrollen sind in einzelnen Haltevorrichtungen drehbar gelagert, an denen pneumatische oder hydraulische Arbeitszylinder 38 angreifen. Die Andrücke P sind dabei in Laufrichtung der Bahn steigend gestaffelt, z.B. bei Anordnung von drei Schleifstationen Der besseren Übersichtlichkeit wegen sind in den Zeichnungen der Antrieb der Stützrollen 23 nicht dargestellt und die Halterungen sowie die daran angreifenden Arbeitszylinder für die Andruckrollen 35 nur angedeutet. Für die Erzeugung von Pendelbewegungen der Andruckrollen quer zum Bahntransport können auch hier Antriebseinrichtungen wie in Figur 1 und 2 gezeigt (19-23) vorgesehen werden, mit denen die Halterungen der Andruckrollen in Verbindung stehen.

Eine weitere vorteilhafte, in Figur 4 gezeigte Ausführungsform besteht darin, daß das entlang des bahnförmigen Aufzeichnungssträgers 30 geführte Schleifband 31 mit Hilfe einer über die gesamte Breite des Aufzeichnungsträgers sich erstreckenden Andruckleiste 40 gegen dessen Oberfläche gedrückt wird. In diesem Bereich ist der Aufzeichnungsträger über eine Stützwalze 41 geführt. Die Andruckleiste ist mit einem oder mehreren über die Breite des Aufzeichnungsträgers verteilten Arbeitszylindern 42 gekoppelt. Das Profil der Andruckfläche, die wiederum mit einem gummielastischen Belag 43 versehen ist, zeigt in Transportrichtung des Aufzeichnungsträgers einen der Walzenoberfläche sich nähernden Verlauf, so daß die Flächenpressung zunimmt. Während des Andruckes bewegt sich das Schleifband gegenüber der Aufzeichnungsträgergeschwindigkeit wiederum langsam.

## Patentansprüche

1. Vorrichtung zum Bearbeiten der Oberfläche magnetischer Aufzeichnungsträger durch Schleifen mit einem Bewegungsmittel (2, 32, 33) für den magnetischen Aufzeichnungsträger (1, 30), einem entlang dessen Schichtoberfläche bewegbar geführten Schleifband (5, 31) als Schleifmittel und mindestens einem über diesem zur Schichtoberfläche bewegbar gehaltenen und mit einem Stellorgan (17, 38) verbundenen Andruckelement (4, 35), dadurch gekennzeichnet, daß die Halterung für das Andruckelement (4, 35) noch zusätzlich quer zur Fortbewegungsrichtung des Aufzeichnungsträgers (1, 30) schwenkbar gelagert ist und für diese Bewegbarkeit mit einem Antriebsorgan (19-23) in Verbindung steht.

2. Vorrichtung nach Anspruch 1, dadurch gekennzeichnet, daß zum Bearbeiten eines auf einem Drehteller (2) gehaltenen, scheibenförmigen Aufzeichnungsträgers (1) mittels eines Schleifbandes (5) das diesem zugeordnete Andruckelement (4) auf einem schwenkbar gelagerten Haltearm (13) befestigt ist, der über eine exzentrische Anlenkung (22) mit der Welle (21) eines Motors (19) Verbunden ist.

3. Vorrichtung nach Anspruch 2, dadurch gekennzeichnet, daß für das Bearbeiten eines von einer Abwickelstation zu einer Aufwickelstation transportierbaren bahnförmigen Aufzeichnungsträgers (30) mindestens ein Schleifband (31) von einer Vorratsrolle (32) in der gleichen Transportrichtung entlang diesem geführt ist und als Andruckelemente mehrere, in Transportrichtung des Aufzeichnungsträgers hintereinander angeordnete Andruckrollen (35) vorhanden sind, die über ihrer Halterungen zum Andrücken des Schleifbandes gegen den Aufzeichnungsträger an mehreren Stellen jeweils mit einem Stellorgan (38) verbunden sind, wobei jeder Andruckrolle eine Stützrolle (34) zugeordnet ist.

## Revendications

1. Dispositif pour traiter à la meule la surface de supports d'enregistrement magnétique, avec utilisation d'un moyen de déplacement (2, 32, 33) pour le support d'enregistrement magnétique (1, 30), d'une bande abrasive (5, 31) guidée, mobile, le long de sa surface de couche, comme moyen de meulage, et d'au moins un élément de pression (4, 35) maintenu, avec possibilité de mouvement, au-dessus de cette surface de couche et relié à un organe de réglage (17, 38) caractérisé par le fait que le moyen de maintien de l'élément de pression (4, 35) est monté, en outre, orientable transversalement à la direction d'entraînement du support d'enregistrement (1, 30) et, pour cette possibilité de mouvement, est relié à un organe de commande (19-23).

2. Dispositif selon la revendication 1, caractérisé par le fait que, pour traiter, au moyen d'une bande abrasive (5), un support d'enregistrement (1) en forme de disque maintenu sur plateau tournant (2), l'élément de pression (4), associé au dit support, est fixé sur un bras support (13) monté pivotant, et qui est relié, par une articulation excentrique (22), à l'arbre (21) d'un moteur (19).

3. Dispositif selon la revendication 2, caractérisé par le fait que, pour le traitement d'un support d'enregistrement (30) en forme de bande transportable d'un poste de déroulement à un poste d'enroulement, au moins une bande abrasive (31) est entraînée, d'un rouleau débiteur (32), le long de ce dit support et dans la même direction de transport et, comme éléments de pression, sont prévus plusieurs rouleaux de pression (35) disposés les uns à la suite des autres dans la direction de transport du support d'enregistrement, rouleaux qui, par l'intermédiaire de leurs moyens de maintien, sont reliés chacun à un organe de réglage (38) pour presser la bande abrasive contre le support d'enregistrement en plusieurs points, un rouleau d'appui (34) étant associé à chacun des rouleaux de pression.

## Claims

1. An apparatus for treating the surface of magnetic recording media by burnishing, comprising means (2,32, 33) for moving the magnetic recording medium (1, 30), an abrasive belt (5, 31) serving as abrasive member which is guided over the surface to be treated, and at least one pressure member (4, 35) which is mounted on a holder above the abrasive belt for movement relative to the said surface, and is connected to positioning means (17, 38), wherein the holder for the pressure member (4, 35) is additionally pivotally mounted for movement transverse to the direction of motion of the recording medium (1, 30), and is connected to a drive means (19-23) for effecting such pivoting movement.

2. An apparatus as claimed in claim 1, wherein, for the surface treatment of a magnetic recording disk (1) lying on a turntable, using an abrasive belt (5), the pressure member (4) associated with the said belt is fastened to a pivotally mounted arm (13) which is connected to the shaft (21) of a motor (19) via an eccentric rod (22).

3. An apparatus as claimed in claim 2, wherein, for the surface treatment of a recording medium (30) in web form which can be fed from a supply roll to a take-up roll, at least one abrasive belt (31) from a feed roll (32) is guided over the recording medium in the same direction of travel as the medium, and a plurality of pressure rolls (35), arranged one behind the other in the direction of travel of the recording medium, are provided as pressure members, which pressure rolls are each connected to positioning means (38) via a holder, and serve to urge the abrasive belt against the recording medium, a backing roller (34) being associated with each pressure roll.
